# EUROPÄISCHE PATENTSCHRIFT

(11) **EP 1 394 902 B1**
(45) Veröffentlichungstag und Bekanntmachung des Hinweises auf die Patenterteilung: **08.02.2012**
(21) Anmeldenummer: 03015230.0
(22) Anmeldetag: 05.07.2003
(51) Int. Cl.: H01R 9/26

(54) **Anschlussklemme**
Connection terminal
Borne de connection

(30) Priorität: 28.08.2002 DE 10239367; 19.11.2002 DE 10253861; 04.04.2003 DE 10315668
(43) Veröffentlichungstag der Anmeldung: 03.03.2004
(73) Patentinhaber: Conrad Stanztechnik GmbH, 33106 Paderborn (DE)
(72) Erfinder: Conrad, Gerd, Verstorben (DE)
(74) Vertreter: Bittner, Thomas L.

(56) Entgegenhaltungen:
- DE-U- 29 824 305
- GB-A- 1 011 491
- US-A- 5 890 916

## Beschreibung

Die Erfindung betrifft eine Anschlußklemme mit einer Stromschiene.

Derartige Anschlußklemmen sind beispielsweise in Form von Reihenklemmen in zahlreichen unterschiedlichen Bauarten bekannt und unterscheiden sich untereinander insbesondere im Hinblick auf die Art der verwendeten Mittel zum Kontaktieren der anzuschließenden Leiter, wobei insbesondere Feder- oder Schraubklemmelemente üblich sind. Um die Anschlußklemme mit einer profilierten Schutzleiterschiene verbinden zu können, ist die Stromschiene mit einem Schutzleiteranschluß versehen, der meist aus mehreren Teilen gebildet ist, die mit der Stromschiene vernietet, verlötet, verschweißt oder in sonstiger Weise verbunden sind.

Aus dem Dokument US 5,890,916 ist eine Anschlußklemme mit einem einstückig angeformten Kontaktfuß bekannt, der nach dem Einlegen eines Federelementes einen Kontakt mit der Trageschiene herstellt.

Das Dokument DE 298 24 305 U1 offenbart ein Modul der Telekommunikationstechnik zur trennbaren Verbindung zweier Leitungen.

Aus dem Dokument GB 1,011,491 ist ein Verbinder für eine Schutzleiterschiene bekannt. Ein angeformter Kontaktfuß ist nach dem Eindrehen einer Schraube funktionsfähig.

Die Aufgabe der Erfindung besteht darin, eine gattungsgemäße Anschlußklemme dahingehend weiterzuentwickeln, daß der konstruktive Aufbau vereinfacht wird, eine kostengünstigere Herstellung ermöglicht wird und der Anbringungs- und Lösevorgang der Anschlußklemme an der bzw. von der Schutzleiterschiene vereinfacht wird.

Diese Aufgabe wird erfindungsgemäß durch eine Anschlußklemme nach dem unabhängigen Anspruch 1 gelöst.

Zweckmäßigerweise ist vorgesehen, daß der Schutzleiteranschluß einen federnden Rastabschnitt aufweist.

Bevorzugt sieht die Erfindung vor, daß der Schutzleiteranschluß einen Verriegelungsabschnitt aufweist. Der Verriegelungsabschnitt kann federnd ausgebildet sein.

Der Rastabschnitt kann einen Rastvorsprung zum Hintergreifen eines z.B. flanschartig ausgebildeten Profilbereichs der Schutzleiterschiene aufweisen.

Der Verriegelungsabschnitt kann einen Anlagevorsprung zur Anlage gegen die Schutzleiterschiene aufweisen.

Bevorzugt sieht die Erfindung vor, daß die Stromschiene aus ebenem Blech hergestellt ist. Insbesondere kann die Stromschiene aus verzinntem Kupferblech gestanzt sein. Es besteht die Möglichkeit, daß die Stromschiene eben ist.

Zweckmäßigerweise ist vorgesehen, daß der Schutzleiteranschluß zum Hintergreifen einer im Querschnitt topfförmigen Schutzleiterschiene ausgebildet ist, die einen U-förmigen Mittelbereich und zwei davon abgehende flanschartige Randbereiche aufweist.

In der Regel ist vorgesehen, daß die Stromschiene mit mindestens einem Federklemmelement und/oder mit mindestens einem Schraubklemmelement versehen ist. Bevorzugt sind zwei oder mehr Federklemmelemente und/oder Schraubkontakte zum Anschluß mehrerer Leiter vorgesehen.

Ferner kann vorgesehen sein, daß die Anschlußklemme als Reihenklemme ausgebildet ist.

Die Erfindung wird nachfolgend anhand von Ausführungsbeispielen beschrieben, wobei auf eine Zeichnung Bezug genommen ist. Es zeigen:
Fig. 1 eine Draufsicht auf eine Stromschiene einer Anschlußklemme in einer ersten Ausführungsform,
Fig. 2 eine Seitenansicht der Stromschiene nach Fig. 1;
Fig. 3 eine Draufsicht auf ein ebenes Blechstanzteil zur Herstellung der Stromschiene nach Fig. 1 und 2.
Fig. 4 eine perspektivische Ansicht einer erfindungsgemäßen Anschlußklemme in einer ersten Ausführungsform, mit einer Stromschiene nach Fig. 1 bis 3, wobei eine Schutzleiterschiene angedeutet ist;
Fig. 5 eine Draufsicht auf die Anschlußklemme nach Fig. 4;
Fig. 6 eine Seitenansicht der Anschlußklemme nach Fig. 4 und 5;
Fig. 7 eine Draufsicht auf eine Stromschiene für eine Anschlußklemme nach einer zweiten Ausführungsform;
Fig. 8 eine Anschlußklemme gemäß der zweiten Ausführungsform mit einer Stromschiene nach Fig. 7;
Fig. 9 eine perspektivische Ansicht einer Anschlußklemme gemäß einer dritten Ausführungsform; und
Fig. 10 eine Draufsicht auf die Anschlußklemme nach Fig. 9.

Zunächst sei auf Fig. 1 bis 6 Bezug genommen, die sich auf eine erste Ausführungsform der Erfindung beziehen. Fig. 3 zeigt eine Draufsicht auf ein ebenes Blechstanzteil 2, das zur Herstellung einer Stromschiene 4 einer im ganzen mit 6 bezeichneten Anschlußklemme dient. Wie Fig. 1 und 2 zeigen, wird hierfür ein Zwischenbereich 8 des Blechstanzteils 2 näherungsweise S-förmig abgekröpft, so daß ursprünglich in der Blechebene (Darstellungsebene) liegende Anschlußlaschen 10 senkrecht zu ihrer ursprünglichen Lage und senkrecht zur Erstreckungsebene der nunmehr gebildeten Stromschiene 4 liegen.

Das Blechstanzteil 2 bzw. die daraus hergestellte Stromschiene 4 weisen anschließend an den Zwischenbereich 8 einen zentralen Abschnitt 12 auf, an den sich einerseits ein Sockelabschnitt 14 und andererseits zwei fingerartige, federnde Abschnitte anschließen, nämlich ein Rastabschnitt 16 und ein Verriegelungsabschnitt 18.

Sämtliche genannten Bereiche der Stromschiene bzw. des Blechstanzteils 2 sind wie erwähnt durch Stanzen aus einem ebenen Blechmaterial hergestellt.

Fig. 4 bis 6 erläutern die erfindungsgemäße Anschlußklemme 6 der ersten Ausführungsform, wobei in diesem Fall die Mittel zum Kontaktieren der anzuschließenden Leiter durch Schraubklemmelemente 22 gebildet sind, die auf die Anschlußlaschen 10 aufgeschoben sind. Klemmschrauben 24 dienen einer klemmenden Halterung eines eingeschobenen Leiters (nicht dargestellt) zwischen einer Bodenwand 26 eines Schraubklemmelements 22 und einer Anschlußlasche 10.

Wie insbesondere Fig. 6 zeigt, ist die Breite b der Anschlußklemme 6, d.h. deren Abmessung in einer Anreihrichtung 30, aufgrund der gewählten Konstruktion relativ gering und beträgt in diesem Beispiel nur etwa das Vierfache der Blechstärke d des zur Herstellung der Stromschiene 4 verwendeten Blechmaterials.

Fig. 4 und 5 zeigen, wie die Anschlußklemme 6 an einer profilierten Schutzleiterschiene 32 gehalten ist. Die Schutzleiterschiene 32 hat ein topfförmiges bzw. im wesentlichen U-förmiges, mit abgewinkelten, flanschartigen Randabschnitten 34 versehenes Querschnittsprofil und stimmt mit ihrer Längsrichtung mit der bereits genannten Anreihrichtung 30 überein bzw. legt diese fest.

Der Sockelabschnitt 14 der Stromschiene 4 liegt mit zwei Kontaktvorsprüngen 20 (Fig. 1) jeweils gegen einen der Randabschnitte 34 an. Der Verriegelungsabschnitt 18 weist zwei parallele Stege 36 auf, die einenends mit dem zentralen Abschnitt 12 verbunden sind und anderenends ein Verriegelungsende 38 tragen, das einen der Randabschnitte 34 hintergreift und auf dem ein Anlagevorsprung 40 ausgebildet ist, der seitlich gegen den Randabschnitt 34 anliegt und dadurch die Position der Anschlußklemme 6 quer zur Anreihrichtung 30 festlegt. Dadurch, daß das Verriegelungsende 38 über zwei relativ schmale Stege 36 mit dem zentralen Abschnitt 12 verbunden ist, besteht eine gewisse Nachgiebigkeit bzw. Federelastizität zwischen dem Verriegelungsende 38 und dem zentralen Abschnitt 12, die sich durch Länge und Breite der Stege 36 einstellen bzw. vorgeben läßt. Ein Kontaktvorsprung 42 ist auf dem Verriegelungsende 38 ausgebildet, um die Flächenpressung an der Schutzleiterschiene 32 zu vergrößern und einen guten Kontakt herzustellen.

Der Rastabschnitt 16 weist im Gegensatz zu dem Verriegelungsabschnitt 18 lediglich einen Steg 44 auf, so daß ein freier Endabschnitt 46 des Rastabschnitts 16 stärker federelastisch ist als das Verriegelungsende 38 des Verriegelungsabschnitts 18. Wie insbesondere Fig. 3 zeigt, weist der Rastabschnitt 16 an seinem freien Endabschnitt 46 einen Rastvorsprung 48 auf, der den anderen Randabschnitt 34 der Schutzleiterschiene 32 hintergreift. Damit auch in diesem Bereich eine möglichst große Kontaktkraft gegen den Kontaktvorsprung des Sockelabschnitts 14 erzielt wird, weist der Rastvorsprung 48 eine geneigt verlaufende Rastfläche 50 auf, die im aufgerasteten Zustand gegen den Randabschnitt 34 anliegt und in Zusammenwirken mit der Federkraft, die aufgrund der Ausbildung des Rastabschnitts 16 erzielt wird, ein verstärktes Anpressen des Randabschnitts gegen den Kontaktvorsprung bewirkt. Die Neigung der schrägen Rastfläche 50 ist in Fig. 3 mit einer gestrichelten Linie 52 angedeutet.

Ein Erfassungsabschnitt 54 am äußersten Ende des freien Endabschnitts 46 des Rastabschnitts 16 ermöglicht das Ansetzen eines Lösewerkzeugs, z.B. eines Schraubendrehers, um den Rastabschnitt 16 elastisch in Löserichtung 56 zu bewegen, so daß der Rastvorsprung 48 von dem Randabschnitt 34 gelöst wird und die Anschlußklemme 6 von der Schutzleiterschiene 32 abgenommen werden kann. Eine Aufsetzschräge 58 ermöglicht ein einfaches und werkzeugloses Aufsetzen bzw. Aufrasten der Anschlußklemme 6 auf die Schutzleiterschiene 32. Hierzu wird die Anschlußklemme 6 zunächst auf der Seite des Verriegelungsabschnitts 18 auf einen der Randabschnitte 34 aufgesetzt, wobei der Verriegelungsabschnitt 18 mit seinem Verriegelungsende 38 den Randabschnitt untergreift und mit dem Anlagevorsprung 40 gegen diesen zur Anlage gebracht wird. Danach wird die Anschlußklemme 6 um den Anlagebereich (Anlagevorsprung 40 bzw. Kontaktvorsprung 42) geschwenkt, bis die Aufsetzschräge 58 mit dem gegenüberliegenden Randabschnitt 34 in Berührung kommt, und weiter, wobei der Rastabschnitt 16 elastisch geöffnet wird, bis der Rastabschnitt 16 mit dem Rastvorsprung 48 zurückfedert und mit der Rastfläche 50 den Randabschnitt 34 hintergreift. In diesem Zustand ist die Anschlußklemme 6 sicher auf der Schutzleiterschiene 32 gehalten, bis sie durch Zurückbiegen des Rastabschnitts 16 gelöst wird.

Der Verriegelungsabschnitt 18 und insbesondere dessen Kontaktvorsprung 42 ist so ausgebildet, daß sein Abstand, senkrecht zu einer die Kontaktvorsprünge 20 des Sokkelabschnitts 14 verbindenden Linie, im unbelasteten Zustand geringer ist als die Dickenabmessung des Randabschnitts 34, so daß im aufgerasteten Zustand der Verriegelungsabschnitt 18 federnd vorgespannt ist und eine gewünschte Kontaktkraft erzeugt. Entsprechendes gilt für die geneigte Rastfläche 50 des Rastabschnitts 16, so daß auch hier im aufgerasteten Zustand der Rastabschnitt 16 federnd gespannt ist und aufgrund der Neigung der Rastfläche 50 eine Kontaktkraft erzeugt.

Fig. 7 und 8 zeigen eine alternative Ausführungsform einer erfindungsgemäßen Anschlußklemme, die im ganzen mit 106 bezeichnet ist und mit einer ebenen Stromschiene 104 und zwei Federklemmelementen 110 versehen ist. Die Federklemmelemente 110 weisen jeweils einen Federschenkel 180 und einen Kontaktschenkel 182 auf und sind mit der Stromschiene 104 leitend verbunden. Die Kontaktschenkel 182 sind mittels Nietvorsprüngen 184, die an der Stromschiene 104 ausgebildet sind, leitend mit dieser verbunden.

Wie bei der ersten Ausführungsform weist die Anschlußklemme 106 einen Rastabschnitt 116 und einen Verriegelungsabschnitt 118 auf, die ähnlich wie bei der ersten Ausführungsform ausgebildet sind und in entsprechender Weise die Schutzleiterschiene 32, die in Fig. 8 dargestellt ist, federnd hintergreifen.

Fig. 9 und 10 erläutern eine weitere Ausführungsform einer erfindungsgemäßen Anschlußklemme 206, bei der ebenfalls Federklemmelemente 210 vorgesehen sind. Im Unterschied zur Stromschiene 104 der zweiten Ausführungsform gemäß Fig. 7 und 8 ist die Stromschiene 204 der dritten Ausführungsform nicht völlig eben, sondern weist zwei senkrecht zu einer Erstreckungsebene der Stromschiene (Darstellungsebene in Fig. 10) abgewinkelte Bereiche 270 auf, durch die Kontaktflächen 271 gebildet werden, die der Kontaktierung eines zwischen diesen und Federschenkeln 280 des Federklemmelements 210 eingeschobenen Leiters dienen. Der Kontaktschenkel 182 der zweiten Ausführungsform ist hier somit durch die abgewinkelten Bereiche 270 ersetzt.

Ein eine gekrümmte Anlagefläche 291 aufweisender Anschlag 290 ist einteilig zusammen mit der Stromschiene 204 ausgebildet, wodurch sich eine Vergrößerung der Federkonstanten des Federklemmelements 210 ergibt, da sich der Federschenkel 280 bei zunehmender Durchbiegung in Richtung auf den Anschlag 290 zunehmend an die Anlagefläche 291 anlegt, so daß eine Verkürzung der effektiven Länge des Schenkels und somit eine stärkere Federwirkung resultiert.

### Bezugszeichenliste:

- 2: Blechstanzteil
- 4: Stromschiene
- 6: Anschlußklemme
- 8: Zwischenbereich
- 10: Anschlußlaschen
- 12: zentraler Abschnitt
- 14: Sockelabschnitt
- 16: Rastabschnitt
- 18: Verriegelungsabschnitt
- 20: Kontaktvorsprung (von 14)
- 22: Schraubklemmelement
- 24: Klemmschraube
- 26: Bodenwand (von 22)
- 30: Anreihrichtung
- 32: Schutzleiterschiene
- 34: Randabschnitt
- 36: Steg (von 18)
- 38: Verriegelungsende
- 40: Anlagevorsprung (von 18)
- 42: Kontaktvorsprung (von 38)
- 44: Steg (von 16)
- 46: Endabschnitt (von 16)
- 48: Rastvorsprung (von 16)
- 50: Rastfläche (von 48)
- 52: Neigungslinie (zu 50)
- 54: Erfassungsabschnitt (von 16)
- 56: Löserichtung (von 16)
- 58: Aufsetzschräge

- 104: Stromschiene
- 106: Anschlußklemme
- 110: Federklemmkontakt
- 180: Federschenkel
- 182: Kontaktschenkel
- 184: Nietvorsprung

- 204: Stromschiene
- 206: Anschlußklemme
- 210: Federklemmelement
- 270: abgewinkelter Bereich
- 271: Kontaktfläche
- 280: Federschenkel
- 290: Anschlag
- b: Breite (von 6)
- d: Dicke (von 2)

## Patentansprüche

1. Anschlussklemme (6; 106; 206) mit einer Stromschiene (4), wobei:
- die Stromschiene (4) Mittel (22) zum Kontaktieren mindestens eines anzuschließenden Leiters und einen Schutzleiteranschluss (14; 16; 18) zum Verbinden der Anschlussklemme (6) mit einer profilierten Schutzleiterschiene (32) aufweist,
- der Schutzleiteranschluss (14; 16; 18) und die Stromschiene (4) aus einem gestanzten Blechteil bestehen, das seitlich verlaufende fingerartige federnde Abschnitte (16; 18) aufweist und durch die Federelastizität ein wirksamer Kontaktdruck erzeugbar ist, und
- ein Sockelabschnitt (14) des gestanzten Blechteils zwei Kontaktvorsprünge (20) zum Anliegen an einem jeweiligen Randabschnitt (34) der profilierten Schutzleiterschiene (32) aufweist.

2. Anschlussklemme nach Anspruch 1, **dadurch gekennzeichnet, dass** die seitlich verlaufenden fingerartigen federnden Abschnitte durch einen Rastabschnitt (16) und einen Verriegelungsabschnitt (18) gebildet sind.

3. Anschlussklemme nach Anspruch 2, **dadurch gekennzeichnet, dass** der Rastabschnitt (16) einen Rastvorsprung (48) zum Hintergreifen des Randabschnittes (34) der Schutzleiterschiene (32) aufweist.

4. Anschlussklemme nach Anspruch 2 oder 3, **dadurch gekennzeichnet, dass** der Verriegelungsabschnitt (18) einen Anlagevorsprung (40) zur Anlage gegen die Schutzleiterschiene (32) aufweist.

5. Anschlussklemme nach einem der vorangehenden Ansprüche, **dadurch gekennzeichnet, dass** die Stromschiene (4) aus ebenem Blech hergestellt ist.

6. Anschlussklemme nach einem der vorangehenden Ansprüche, **dadurch gekennzeichnet, dass** die Stromschiene (4) eben ist.

7. Anschlussklemme nach einem der vorangehenden Ansprüche, **dadurch gekennzeichnet, dass** der Schutzleiteranschluss (14; 16; 18) zum Hintergreifen einer im Querschnitt topfförmigen Schutzleiterschiene (32) ausgebildet ist, die einen U-förmigen Mittelbereich und zwei davon abgehende flanschartige Randbereiche (34) aufweist.

8. Anschlussklemme nach einem der vorangehenden Ansprüche, **dadurch gekennzeichnet, dass** die Stromschiene (104; 204) mit mindestens einem Federklemmelement (110; 210) versehen ist.

9. Anschlussklemme nach einem der vorangehenden Ansprüche 1 bis 5, **dadurch gekennzeichnet, dass** die Stromschiene (4) mit mindestens einem Schraubklemmelement (22) versehen ist.

10. Anschlussklemme nach einem der vorangehenden Ansprüche, **dadurch gekennzeichnet, dass** die Anschlussklemme als Reihenklemme ausgebildet ist.

## Claims

1. Connection terminal (6; 106; 206) with a busbar (4), wherein:
- the busbar (4) comprises means (22) for contacting at least one conductor to be connected and a protective conductor terminal (14; 16; 18) for connecting the connection terminal (6) with a profiled protective conductor bar (32),
- the protective conductor terminal (14; 16; 18) and the busbar (4), which is made of a stamped sheet metal part comprising lateral finger-shaped elastic extending sections (16, 18) and generating an effective contact pressure by the spring resilience, and
- a base section (14) of the stamped sheet metal part comprises two contact projections (20) for resting against a respective edge portion (34) of the profiled protective conductor bar (32).

2. Connection terminal according to claim 1, wherein the lateral finger-shaped elastic extending sections are formed by a resting section (16) and a locking section (18).

3. Connecting terminal according to claim 2, wherein the resting section (16) has a resting projection (41) for engaging with the edge section (34) of the protective conductor bar (32).

4. Connection terminal according to claim 2 or 3, wherein the locking section (18) comprises a contact projection (40) for contacting with the protective conductor bar (32).

5. Connection terminal according to one of the preceding claims, wherein the busbar (4) is formed of a flat sheet.

6. Connection terminal according to one of the preceding claims, wherein the busbar (4) is flat.

7. Connection terminal according to one of the preceding claims, wherein the protective conductor terminal (14; 16; 18) is configured to engage with a protective conductor bar (32) comprising a cup-shaped cross section, a U-shaped central section and two outgoing flange edge areas (34).

8. Connection terminal according to one of the preceding claims, wherein the busbar (104; 204) comprises at least one spring clamp member (110, 210).

9. Connection terminal according to one of the claims 1 to 5, wherein the busbar (4) comprises at least one screw clamp connection (22).

10. Connection terminal according to one of the preceding claims, wherein the connection terminal is a serial terminal.

## Revendications

1. Borne de connexion (6 ;106 ;206) comportant une barre conductrice (4), dans laquelle :
- la barre conductrice (4) présente des moyens (22) pour contacter au moins un conducteur s'y rattachant et une connexion de conducteur de protection (14 ;16 ;18) pour relier la borne de connexion (6) à un rail de conducteur de protection (32) profilé,
- la connexion de conducteur de protection (14 ;16 ;18) et la barre conductrice (4) sont constituées d'une pièce de tôle découpée, qui présente des portions (16 ;18) faisant ressort en forme de doigt s'étendant latéralement et une pression de contact effective peut être générée du fait de l'élasticité de ressort, et
- une portion de socle (14) de la pièce de tôle découpée présente deux protubérances de contact (20) venant reposer sur une portion de bord respective (34) du rail de conducteur de protection profilé (32).

2. Borne de connexion selon la revendication 1, **caractérisée en ce que** les portions faisant ressort en forme de doigt s'étendant latéralement sont formées par une portion d'encliquetage (16) et une portion de verrouillage (18).

3. Borne de connexion selon la revendication 2, **caractérisée en ce que** la portion d'encliquetage (16) présente une protubérance d'encliquetage (48) venant en prise par derrière avec la portion de bord (34) du rail de conducteur de protection (32).

4. Borne de connexion selon la revendication 2 ou 3, **caractérisée en ce que** la portion de verrouillage (18) présente une protubérance de positionnement (40) venant reposer contre le rail de conducteur de protection (32).

5. Borne de connexion selon une des revendications précédentes, **caractérisée en ce que** la barre conductrice (4) est fabriquée dans une tôle plate.

6. Borne de connexion selon une des revendications précédentes, **caractérisée en ce que** la barre conductrice (4) est plate.

7. Borne de connexion selon une des revendications précédentes, **caractérisée en ce que** la connexion de conducteur de protection (14 ;16 ;18) est réalisée afin de venir en prise par derrière avec un rail de conducteur de protection (32) à section transversale en forme de pot, qui présente une zone centrale en forme de U et des zones de bord (234) en forme de bride s'en écartant.

8. Borne de connexion selon une des revendications précédentes, **caractérisée en ce que** la barre conductrice (104 ;204) est pourvue d'au moins un élément de borne à ressort (110 ;210).

9. Borne de connexion selon une des revendications précédentes 1 à 5, **caractérisée en ce que** la barre conductrice (4) est pourvue d'au moins un élément de borne à vis (22).

10. Borne de connexion selon une des revendications précédentes, **caractérisé en ce que** la borne de connexion est réalisée comme un bornier.
